# FASCICULE DE BREVET EUROPEEN

(11) **EP 2 331 421 B1**
(45) Date de publication et mention de la délivrance du brevet: **04.12.2013**
(21) Numéro de dépôt: 09806423.1
(22) Date de dépôt: 10.08.2009
(51) Int. Cl.: B65D 51/24, B65D 41/04

(54) **DISPOSITIF INDICATEUR D'AU MOINS UNE INFORMATION REPRESENTATIVE DE LA DATE LIMITE DE CONSOMMATION D'UN LIQUIDE ALIMENTAIRE CONTENU DANS UN RECIPIENT**
VORRICHTUNG ZUR ANZEIGE VON MINDESTENS EINEM REPRÄSENTATIVEN INFORMATIONSTEIL FÜR DAS ABLAUFDATUM EINES FLÜSSIGEN LEBENSMITTELPRODUKTS IN EINEM BEHÄLTER
DEVICE FOR INDICATING AT LEAST ONE PIECE OF INFORMATION REPRESENTATIVE OF THE EXPIRY DATE OF A LIQUID FOOD PRODUCT CONTAINED IN A VESSEL

(30) Priorité: 11.08.2008 FR 0855508
(43) Date de publication de la demande: 15.06.2011
(73) Titulaire: SOJASUN TECHNOLOGIES, 35530 Noyal-sur-Vilaine (FR)
(72) Inventeur: EFSTATHIOU, Théo, 35740 Pace (FR); CLANCHIN, Olivier, 35220 Châteaubourg (FR)
(74) Mandataire: Larcher, Dominique
(86) Numéro de dépôt international: PCT/EP2009/060341
(87) Numéro de publication internationale: WO 2010/018151

(56) Documents cités:
- WO-A-2006/113893
- CN-Y- 200 971 203
- GB-A- 1 149 059
- GB-A- 2 253 287
- GB-A- 2 344 101
- US-A- 4 367 955
- US-A- 4 419 016

## Description

### 1. Domaine de l'invention

Le domaine de l'invention est celui des récipients permettant le conditionnement de liquides alimentaires.

L'invention concerne plus particulièrement les récipients de type bouteilles, ou autres récipients assimilables tels que les briques..., notamment ceux qui présentent une partie formant goulot refermée par un bouchon..

### 2. Art antérieur

Les liquides alimentaires sont généralement conditionnés sous vide dans des récipients scellés.

Tant que le récipient n'est pas descellé par une première ouverture, ce mode de stockage confère au liquide qu'il renferme une durée de conservation relativement longue, laquelle expire à la date limite de péremption mentionnée sur le récipient. Les liquides alimentaires conditionnés de cette manière peuvent ainsi être conservés jusqu'à plusieurs mois pour certains dès lors que le récipient n'est pas descellé.

Après que le récipient est descellé, la durée de conservation du liquide qu'il contient est considérablement réduite du fait de sa mise en contact avec l'air. Il est ainsi recommandé, pour des raisons sanitaires et le cas échéant organoleptiques, de consommer le liquide contenu dans le récipient pendant une période qui n'excède généralement pas plus de quelques jours après la première ouverture.

On comprend dès lors l'importance, pour le consommateur, de connaître la date limite au-delà de laquelle il ne devrait pas consommer le liquide contenu dans un récipient après la première ouverture. GB 2344101 décrit un dispositif de fermeture d'un récipient indiquant au consommateur la date limite de consommation du liquide alimentaire après la première ouverture du récipient contenant celui-ci. WO 2006/113813, GB 2253 287, US 4419016 et US 4367955 décrivent des dispositifs de fermeture d'un récipient mesurant des durées.

### 3. Inconvénients de l'art antérieur

Les linéaires des commerces n'offrent aucun récipient de liquides alimentaires doté de moyens permettant d'indiquer la date limite de consommation après la première ouverture, ni aucun autre moyen prévu à cet effet.

Afin de pallier cet inconvénient, certains consommateurs prennent soin dans la pratique, d'indiquer sur le récipient la date à laquelle ils ont procédé à sa première ouverture.

Le consommateur doit pour cela se munir d'un crayon afin de reporter sur une étiquette collante la date en question avant de l'apposer sur le corps du récipient. Une autre solution consiste à reporter cette date directement sur le corps du récipient. Ces techniques s'avèrent être peu pratiques en sorte qu'elles ne sont en définitive mises en oeuvre que par un nombre limité de consommateurs.

En outre, cette technique n'est pas accessible à tous les consommateurs. Notamment, elle ne s'adresse pas aux jeunes enfants ou aux personnes ne sachant ni lire ni écrire.

Ainsi, même si un adulte prend la précaution d'indiquer sur le récipient la date de la première ouverture du récipient ou la date limite au-delà de laquelle le liquide qu'il contient ne doit plus être consommé, il peut arriver qu'une personne n'étant pas en mesure d'apprécier le contenu de cette information consomme le liquide contenu dans le récipient en dépit du fait que la date limite de consommation a été atteinte.

Par conséquent, il n'est pas rare que des consommateurs ingurgitent des liquides dont la date limite de péremption est dépassée, ce qui peut avoir des conséquences sur leur état de santé.

Il n'est par ailleurs pas rare non plus que des consommateurs, ne se souvenant pas avec précision de la date à laquelle ils ont ouvert pour la première fois le récipient, préfèrent en jeter le contenu par précaution, alors même que celui-ci est encore propre à la consommation.

En résumé, les principaux inconvénients liés à la pratique actuelle de consommation des liquides alimentaires conditionnés en récipient sont liés au fait qu'il peut arriver qu'un consommateur :
- absorbe un liquide alimentaire alors que sa date limite de consommation après première ouverture a été atteinte, ce qui peut avoir des conséquences plus ou moins importantes sur son état de santé ;
- jette un liquide alimentaire alors qu'il demeure propre à la consommation, ce qui engendre un gaspillage injustifié.

Il existe donc un besoin pour une solution à ce problème.

### 4. Objectifs de l'invention

L'invention a notamment pour objectif de pallier ces inconvénients de l'art antérieur.

Plus précisément, un objectif de l'invention est de fournir, dans au moins un mode de réalisation, une technique permettant au consommateur d'un liquide alimentaire conditionné dans un récipient d'en connaître avec précision la date limite de consommation après qu'il a été ouvert pour la première fois, ou à tout le moins de connaître une information représentative de cette date limite.

Un autre objectif de l'invention est de mettre en oeuvre, dans au moins un mode de réalisation, une telle technique qui soit adaptée à tout type de consommateur, qu'il s'agisse d'un enfant ou bien d'un adulte.

En particulier, l'invention vise à livrer, dans au moins un mode de réalisation, une telle technique qui soit ergonomique, ludique et simple à utiliser.

L'invention poursuit également l'objectif de fournir, dans au moins un mode de réalisation, une telle technique qui soit polyvalente.

Notamment, l'invention vise à fournir, dans au moins un mode de réalisation, une telle technique qui puisse être mise en oeuvre pour des récipients pour liquide alimentaire de types et de tailles différentes.

Un autre but de l'invention est de procurer, dans au moins un mode de réalisation, une telle technique qui soit fiable, robuste et respectueuse de l'environnement.

L'invention a encore pour objectif de fournir, dans au moins un mode de réalisation, une telle technique qui soit simple et peu coûteuse à mettre en oeuvre.

### 5. Exposé de l'invention

Ces objectifs, ainsi que d'autres qui apparaîtront par la suite, sont atteints selon l'invention à l'aide d'un dispositif amovible indicateur d'au moins une information représentative de la date limite de consommation d'un liquide alimentaire après première ouverture d'un récipient dans lequel ledit liquide est conditionné, ledit récipient étant de type bouteille présentant une partie formant goulot et comprenant un bouchon refermant ledit goulot, ledit dispositif indicateur constituant un sur-bouchon comprenant un corps creux logeant :
- des moyens de déclenchement de la détermination d'au moins une information représentative d'une durée ;
- des moyens de détermination d'une information représentative de la durée écoulée depuis ledit déclenchement ;
- des moyens de communication d'au moins une information représentative de ladite durée écoulée,
ledit corps creux présentant des moyens de solidarisation réversible audit bouchon.

Il est noté qu'un récipient au sens de l'invention comprend un contenant et un bouchon refermant ce contenant.

Ainsi, l'invention repose sur une approche tout à fait originale permettant de communiquer au consommateur d'un liquide alimentaire conditionné dans un récipient une information représentative de la date limite de consommation de ce liquide après première ouverture du récipient dans lequel il est conditionné.

Cette approche consiste dans la mise en oeuvre d'un dispositif indicateur indépendant et amovible destiné à être rapporté et solidarisé de manière réversible ou bouchon du récipient.

Ainsi, lorsqu'un consommateur entame une nouvelle bouteille de liquide alimentaire, il peut rapporter sur celle-ci un dispositif selon l'invention de manière à pouvoir être averti de la date limite de consommation de ce liquide après la première ouverture.

Une fois que le récipient est vidé de son contenu, le consommateur peut retirer le dispositif indicateur selon l'invention avant de le solidariser de nouveau sur un récipient venant d'être entamé.

Un dispositif selon l'invention présente donc l'avantage d'être réutilisable. Il ne constitue donc pas un dispositif consommable et jetable ce qui limite son impact sur l'environnement.

Un tel dispositif comprend des moyens de détermination d'une information représentative d'une durée, comme par exemple un temps écoulé ou un temps restant résultant du décompte d'une durée donnée.

Il comprend également des moyens de déclenchement, qui lorsqu'ils sont activés, permettent de mettre en oeuvre les moyens de détermination afin de déclencher la mesure d'un temps ou le décompte d'une durée donnée.

Enfin, un dispositif selon l'invention comprend des moyens d'affichage d'une information représentative de la date limite de consommation du liquide alimentaire après première ouverture du récipient dans lequel il est conditionné.

Un dispositif indicateur selon l'invention fonctionne alors de la manière suivante.

Lorsqu'un consommateur ouvre un récipient pour la première fois, il solidarise un dispositif indicateur selon l'invention au bouchon de ce récipient.

Dès qu'il procède à la première ouverture de ce récipient, il actionne directement ou indirectement les moyens de déclenchement afin de mettre en oeuvre les moyens de détermination d'une information représentative de la date limite de consommation du liquide alimentaire après la première ouverture. Cette information peut par exemple consister en la mesure du temps écoulé depuis la première ouverture ou au décompte d'un temps sur une période donnée, la période donnée correspondant à la durée après ouverture au-delà de laquelle le liquide est impropre à la consommation. Par exemple, si l'on considère qu'un liquide ne peut plus être consommé au-delà d'une période de dix jours après la première ouverture du récipient dans lequel il est conditionné le décompte sera celui d'une période de dix jours.

Cette information est alors communiquée au consommateur. Elle peut par exemple prendre la forme d'une indication sur un écran d'affichage du temps écoulé depuis la première ouverture ou du temps restant jusqu'à ce que la date limite de consommation du liquide soit atteinte. Elle peut également prendre la forme d'un voyant lumineux diffusant un rayonnement vert tant que la date limite de consommation n'est pas atteinte et passant au rouge dès que cette date est atteinte. Elle peut encore prendre la forme d'un signal sonore émis dès que la date limite de consommation est atteinte. Ainsi, selon le mode de diffusion retenu, l'information communiquée peut être accessible à toutes les catégories de personnes.

Selon un mode de réalisation préférentiel, lesdits moyens de solidarisation appartiennent au groupe comprenant :
- les moyens de solidarisation par clippage ;
- les moyens de solidarisation par friction.

Ceci permet de solidariser efficacement et simplement, de manière réversible, un dispositif indicateur selon l'invention au bouchon d'un récipient à l'intérieur duquel est conditionné un liquide alimentaire. Un indicateur selon l'invention peut ainsi être installé et retiré facilement.

Avantageusement, lesdits moyens de détermination appartiennent au groupe comprenant :
- les chronomètres ;
- les comptes à rebours.

Ceci permet de mesurer ou de décompter le temps écouler depuis la première ouverture, ce qui constitue une information représentative de la date limite de consommation d'un liquide alimentaire après première ouverture du récipient dans lequel il est conditionné.

Préférentiellement, lesdits moyens de déclenchement comprennent un contacteur.

Un tel contacteur peut être actionné directement par le consommateur ou automatiquement au cours de la mise en place de l'indicateur sur le récipient lorsque son agencement le permet, ce qui en facilite l'utilisation.

Selon une caractéristique avantageuse de l'invention, lesdits moyens de communication appartiennent au groupe comprenant :
- les écrans d'affichage ;
- les sources lumineuses ;
- les sources sonores.

Ces modes de communication peuvent permettre de transmettre une information représentative de la date limite de consommation à toutes les catégories de consommateurs.

Ledit dispositif constitue un sur-bouchon amovible. On entend par « sur-bouchon » amovible un élément qui vient coiffer le bouchon en recouvrant une partie importante ou la totalité de la surface extérieure de celui-ci pour se solidariser de façon réversible à celui-ci de façon telle que le bouchon et le sur-bouchon soient solidaires l'un de l'autre. Selon une telle caractéristique, lorsque l'utilisateur souhaite ouvrir le récipient, il saisit le sur-bouchon et dévisse l'ensemble constitué par le bouchon et le sur-bouchon. Lorsqu'il souhaite fermer le récipient, il visse cet ensemble sur le goulot du récipient.

Selon une variante avantageuse, un tel sur-bouchon peut présenter une forme de came. Une telle forme facilite le dévissage de l'ensemble constitué par le bouchon et le sur-bouchon. Ceci peut être utile car il n'est pas rare que certains récipients, tels que par exemple les récipient constitués d'un emballage Tetrapack ®, soient pour certaines utilisateurs, difficiles à ouvrir, notamment lors de la première ouverture.

Préférentiellement, ledit corps creux présente deux chambres intérieures séparées par une cloison, une première desdites chambres formant réceptacle pour lesdits moyens de déclenchement, lesdits moyens de détermination et lesdits moyens de communication, la seconde desdites chambres présentant un contour intérieur complémentaire du contour extérieur dudit bouchon.

Cette mise en oeuvre permet de solidariser le dispositif indicateur selon l'invention en l'emmanchant sur le bouchon d'un récipient.

Avantageusement, ladite cloison est souple, ledit contacteur étant positionné dans ladite première chambre à proximité de ladite cloison souple.

Ainsi, dès que le dispositif indicateur est mis en place sur le bouchon du récipient, le contacteur est activé de façon que les moyens de détermination soient mis en oeuvre. Ceci facilite l'utilisation d'un dispositif indicateur selon l'invention.

Un dispositif indicateur selon l'invention comprend avantageusement un couvercle refermant ladite première chambre.

Ceci permet de dissimuler et de protéger les moyens électroniques embarqués dans le dispositif indicateur. Ce couvercle peut être amovible auquel cas l'utilisateur pourra par exemple accéder et remplacer les piles nécessaires au fonctionnement du dispositif. Selon une autre approche, ce couvercle n'est pas amovible de manière à éviter que l'utilisateur endommage les moyens intégrés dans le dispositif.

Selon une caractéristique avantageuse, ledit corps et/ou ledit couvercle est au moins partiellement translucide.

Ceci permet, lorsque les moyens de communication comprennent au moins une source lumineuse, de laisser passer le rayonnement lumineux.

### 6. Liste des figures

D'autres caractéristiques et avantages de l'invention apparaîtront plus clairement à la lecture de la description suivante d'un mode de réalisation préférentiel, donné à titre de simple exemple illustratif et non limitatif, et des dessins annexés, parmi lesquels :
- la figure 1 présente un schéma illustrant un premier mode de réalisation d'un indicateur selon l'invention formant sur-bouchon mis en place sur le bouchon d'un récipient contenant un liquide alimentaire ;
- la figure 2 illustre une vue en perspective et transparence du corps creux du dispositif indicateur illustré à la figure 1 ;
- la figure 3 illustre une vue en perspective et transparence d'un autre mode de réalisation du corps creux d'un dispositif indicateur selon l'invention ;
- les figures 4a et 4b représentent respectivement une vue en perspective inférieure et transparence et une vue en perspective supérieure d'encore un autre mode de réalisation du corps creux d'un dispositif indicateur selon l'invention ;
- les figures 5a, 5b et 5c représentent des vues en perspective et transparence de corps creux muni de différents modes de réalisation de couvercle d'un dispositif indicateur selon l'invention.
- la figure 6 présente une vue en perspective d'un second mode de réalisation d'un indicateur selon l'invention formant sur-bouchon mis en place sur le bouchon d'un récipient contenant un liquide alimentaire,
- la figure 7 représente une vue de dessus du récipient doté du sur-bouchon selon la figure 6.

### 7. Description d'un mode de réalisation de l'invention

### 7.1. Rappel du principe général de l'invention

Le principe général de l'invention repose sur la mise en oeuvre d'un dispositif indicateur amovible de manière à communiquer au(x) consommateur(s) d'un liquide alimentaire conditionné dans un récipient incluant un contenant et un bouchon refermant le goulot du contenant, une information représentative de sa date limite de péremption après la première ouverture du récipient.

Pour cela, un dispositif indicateur selon l'invention comprend un corps creux qui présente des moyens de solidarisation réversible au bouchon du récipient, et qui loge des moyens de déclenchement de la détermination d'au moins une information représentative d'une durée, des moyens de détermination d'une information représentative de la durée écoulée depuis ledit déclenchement, et des moyens de communication d'au moins une information représentative de ladite durée écoulée.

Ainsi, lorsqu'un consommateur entame un récipient contenant un liquide alimentaire, il lui suffit de rapporter sur ce récipient un dispositif indicateur selon l'invention, puis d'activer les moyens de déclenchement de façon à ce que les moyens de détermination déterminent une information représentative d'une durée (par exemple la durée écoulée depuis la première ouverture ou le décompte d'une durée sur une période de référence depuis la première ouverture). Cette information est ensuite communiquée au consommateur de telle manière qu'il peut connaître ou déterminer la date limite de péremption de son liquide alimentaire.

### 7.2. Exemple d'un premier mode de réalisation de l'invention

On présente, en relation avec la figure 1, un premier mode de réalisation d'un dispositif indicateur amovible selon l'invention.

Ainsi que cela est représenté sur cette figure 1, un tel dispositif indicateur amovible 10 est destiné à être solidarisé de manière réversible au bouchon 11 refermant un récipient de type bouteille 12 par vissage à l'intérieur duquel est conditionné un liquide alimentaire, par exemple du jus d'orange, du lait... En ce sens, le dispositif indicateur selon l'invention constitue, dans ce mode de réalisation, un « sur-bouchon » amovible.

Comme cela apparaît sur la figure 2, un dispositif indicateur selon l'invention comprend un corps creux 20. Ce corps creux 20 définit une première 21 et une deuxième 22 chambres intérieures.

Cette première chambre 21 peut présenter un contour intérieur de forme essentiellement cylindrique, tel que cela est représenté sur la figure 2, ou de forme essentiellement parallélépipédique, tel que cela est représenté sur la figure 3 ou un autre contour.

La première chambre intérieure 21 intègre une carte électronique (non représentée) sur laquelle sont notamment rapportés :
- des moyens de déclenchement de la détermination d'au moins une information représentative d'une durée ;
- des moyens de détermination d'une information représentative de la durée écoulée depuis ledit déclenchement ;
- des moyens de communication d'au moins une information représentative de ladite durée écoulée.

Le choix du contour intérieur de la première chambre est lié à la forme de la carte électronique destinée à y être logée.

Les moyens de déclenchement peuvent prendre la forme d'un contacteur qui peut être directement actionné manuellement par un consommateur. Selon un autre mode de réalisation, il peut également s'agir d'un contacteur qui est positionné de telle manière qu'il est actionné directement par la simple solidarisation du dispositif indicateur au bouchon.

Les moyens de détermination d'une information représentative de la durée écoulée depuis le déclenchement peuvent par exemple prendre la forme d'un chronomètre qui mesure le temps qui s'écoule depuis son activation. Selon une variante, ils peuvent comprendre un compte à rebours qui décompte le temps depuis son activation. Dans ce cas, il comprend également des moyens de programmation de la durée du décompte.

Les moyens de communication d'au moins une information représentative de la durée écoulée peuvent par exemple prendre la forme d'un écran d'affichage susceptible d'indiquer le temps écoulé depuis la première ouverture ou le temps restant avant que la date limite de consommation du liquide alimentaire soit atteinte. Il peut également s'agir de sources lumineuses telles que des diodes, lesquelles émettent par exemple une lumière verte tant que le liquide alimentaire demeure propre à la consommation, ou émettent une lumière rouge dès lors que la date limite de consommation de ce liquide après la première ouverture est atteinte. Selon une autre variante, il peut aussi être prévu que ces moyens de communication comprennent une source sonore laquelle émet un signal dès que le liquide alimentaire est impropre à la consommation et que le récipient est manipulé (dans ce cas, le dispositif indicateur selon l'invention pourra comprendre des moyens aptes à détecter un mouvement du récipient), ou dès qu'un bouton de contrôle est actionné. Dans ce dernier cas, il peut être prévu de mettre en oeuvre sur l'indicateur un bouton de contrôle que le consommateur actionne avant de consommer le liquide alimentaire afin de vérifier s'il peut encore être consommé. Si le liquide alimentaire peut encore être consommé, l'activation de ce bouton de contrôle ne sera suivie d'aucune émission sonore ou de l'émission d'un message alertant que le liquide est consommable. Si la date limite de consommation du liquide a été atteinte, l'activation de ce bouton de contrôle sera suivie de l'émission d'un signal sonore ou d'un message d'alerte du type « la date limite de consommation est dépassée ».

Dans ce mode de réalisation, la deuxième chambre 22 constitue les moyens de solidarisation réversible du dispositif indicateur 10 selon l'invention au bouchon 11 de la bouteille 12. Pour cela, cette deuxième chambre 22 présente un contour intérieur de forme complémentaire du contour extérieur du bouchon 11. La section du contour intérieur de la deuxième chambre 22 et légèrement plus faible que la section du contour extérieur du bouchon 11 de façon telle que le dispositif indicateur selon l'invention puisse être solidarisé au bouchon par emmanchement à force (friction).

Les première 21 et deuxième 22 chambres sont séparées par une membrane 40, tel que cela apparaît plus clairement sur la figure 4b relative à un autre mode de réalisation du corps creux. Il peut être prévu que cette membrane 40 soit souple. Ceci est en particulier le cas lorsque les moyens de déclenchement comprennent un contacteur qui est positionné de telle manière qu'il est actionné directement par la simple solidarisation du dispositif indicateur au bouchon.

La première chambre 21 peut être refermée au moyen d'un couvercle 50.

Ce couvercle 50 permet de dissimuler et de protéger la carte électronique logée à l'intérieur de la première chambre 21. Il peut être solidarisé au corps creux 20 de la même manière que celui-ci est solidarisé au bouchon 11, c'est-à-dire par emmanchement à force. Tel que cela est représenté sur les figures 5a, 5b et 5c, il peut également y être solidarisé par clippage. Dans ce cas, il peut être prévu de former une rainure 51 sur la circonférence extérieure du corps creux 20 et un bourrelet de forme complémentaire 52 sur la circonférence intérieure du couvercle 50 (cf. figure 5a). Il peut également être prévu de former sur le corps creux 20 un crochet circulaire élastique 52 complémentaire de logements formés à cet effet dans le couvercle 50 (cf. figure 5b). Selon une autre variante, il peut être formé sur le corps creux quatre crochets élastiques 53 uniformément répartis complémentaires de logements prévus à cet effet dans le couvercle 50 (cf. figure 5c). Dans ce dernier cas, ces quatre crochets 53 peuvent définir une première chambre 21 de forme essentiellement parallélépipédique apte à accueillir la carte électronique.

Le couvercle 50 peut être amovible de manière à ce que l'utilisateur puisse remplacer les piles nécessaires au fonctionnement du dispositif indicateur lorsque celles-ci sont usagées. Selon une autre approche, ce bouchon n'est pas amovible de manière à éviter qu'un consommateur endommage son contenu. Ceci peut également contribuer à éviter que l'étanchéité entre le couvercle et le corps creux soit rompue.

Dans la variante selon laquelle les moyens de communication comprennent des sources lumineuses, le couvercle 50 sera préférentiellement en partie translucide de manière à laisser passer la lumière.

Le corps creux 20 et le bouchon 50 sont préférentiellement réalisés en polypropylène ou en polyéthylène. Ces éléments peuvent donc être recyclés. Il est noté que pour procéder au recyclage du sur bouchon, la partie électronique qui y est logée en est préalablement retirée.

### 7.3 Mise en oeuvre d'un dispositif indicateur selon l'invention

Le fonctionnement d'un dispositif indicateur amovible selon l'invention va à présent être expliqué.

Lorsqu'un utilisateur entame pour la première fois un récipient contenant un liquide alimentaire, il se munit d'un dispositif indicateur selon l'invention puis le solidarise au récipient. Pour cela, il peut emmancher le dispositif indicateur sur le bouchon.

Les moyens de déclenchement sont alors activés soit directement au cours de la solidarisation du dispositif indicateur lorsque leur agencement le permet, soit par l'utilisateur.

L'activation des moyens de déclenchement engendre la mise en oeuvre des moyens de détermination d'une information représentative de la durée écoulée depuis le déclenchement.

Lorsque ces moyens de détermination comprennent un chronomètre, ils permettent de mesurer le temps écoulé depuis l'activation des moyens de déclenchement.

Lorsque ces moyens de détermination comprennent un compte à rebours, ils permettent de décompter le temps écoulé sur une période de référence qui correspond à la durée maximale après la première ouverture au-delà de laquelle le liquide alimentaire ne peut plus être consommé. Dans ce cas, il pourra être envisagé que l'utilisateur ait à programmer la durée de cette période. Ainsi, si le liquide ne doit pas être consommé au-delà d'une période de trois jours après la première ouverture, le consommateur programmera la période de décompte comme étant égale à trois jours. Toutefois, cette durée pourra aussi être préprogrammée par le fabricant, notamment lorsque le dispositif indicateur selon l'invention sera vendu avec un ou plusieurs récipient(s) contenant un liquide donné, tel que par exemple un lot de bouteilles de lait ou de jus d'orange.

Les moyens de détermination permettent donc de définir une information représentative d'une durée (par exemple la durée écoulée depuis la première ouverture ou le décompte d'une durée sur une période de référence depuis la première ouverture). Cette information est ensuite communiquée au consommateur par l'intermédiaire des moyens de communication.

Cette information peut consister en :
- l'indication du temps écoulé depuis la première ouverture ;
- l'indication du temps restant avant que le liquide alimentaire deviennent impropre à la consommation ;
- l'apparition d'un message du type « boisson consommable » ou « boisson impropre à la consommation » ;
- l'émission d'un signal sonore de type « boisson consommable » ou « boisson impropre à la consommation » ;
- l'émission d'une lumière verte tant que la boisson est consommable et d'une lumière rouge dès que la boisson est impropre à la consommation.

La communication d'une telle information au consommateur lui permet de connaître ou déterminer la date limite de péremption de son liquide alimentaire. Cette information lui permet d'éviter de consommer un liquide alimentaire impropre à la consommation ou au contraire de jeter un liquide alimentaire propre à la consommation.

Une fois que le récipient est vidé de son contenu, soit qu'il a été consommé soit que sa date limite de consommation est arrivée, le consommateur peut désolidariser le dispositif indicateur amovible selon l'invention en vu de le solidariser de nouveau à un récipient qu'il vient d'entamer pour la première fois. Il est noté à cet égard que le fait d'activer de nouveau les moyens de déclenchement permet de réinitialiser le chronomètre ou le compte à rebours en sorte qu'ils permettent respectivement de mesurer ou de décompter le temps écoulé depuis la première ouverture du nouveau récipient.

En référence à la figure 6, un autre mode de réalisation du dispositif indicateur 10 est représenté. Selon ce mode de réalisation, le dispositif indicateur 10 coopère avec un récipient constitué d'un emballage 12 de type Tetrapack ®. D'une façon classique cette emballage est constitué d'un contenant parallèlépipédique formant une « brique » qui présente sur sa face supérieure un goulot. Sur ce goulot est vissé un bouchon de section circulaire.

Le dispositif indicateur 10 constitue un sur-bouchon amovible qui coiffe et recouvre complètement le bouchon du récipient et est solidaire de celui-ci. Le bouchon du récipient n'est donc pas visible sur cette figure puisque masqué par le dispositif selon l'invention.

Le dispositif indicateur 10 formant sur-bouchon inclut un corps creux qui présente une chambre ayant un contour intérieur de forme complémentaire du contour extérieur du bouchon de façon à pouvoir coopérer de façon solidaire avec celui-ci.

Le dispositif indicateur 10 formant sur-bouchon selon ce mode de réalisation présente une forme de came. Une telle forme de came facilite le dévissage de l'ensemble constitué par le bouchon et le sur-bouchon. En effet, en agissant sur l'extrémité libre de la came, il est possible de faire pivoter facilement cet ensemble de façon solidaire selon l'axe longitudinal du bouchon pour le faire passer d'une position à une autre telle que celle représentée en ligne pointillée sur les figures 6 et 7, et ensuite de dévisser cet ensemble,

## Revendications

1. Dispositif amovible indicateur (10) d'au moins une information représentative de la date limite de consommation d'un liquide alimentaire après première ouverture d'un récipient (12) dans lequel ledit liquide est conditionné, ledit récipient étant de type bouteille présentant une partie formant goulot (70) et comprenant un bouchon (11) refermant ledit goulot, ledit dispositif indicateur (10) constituant un sur-bouchon comprenant un corps creux (20) logeant :
- des moyens de déclenchement de la détermination d'au moins une information représentative d'une durée;
- des moyens de détermination d'une information représentative de la durée écoulée depuis ledit déclenchement ;
- des moyens de communication d'au moins une information représentative de ladite durée écoulée,
ledit corps creux (20) présentant des moyens de solidarisation réversible (51, 52, 53, 62) audit bouchon (11).

2. Dispositif indicateur selon la revendication 1, **caractérisé en ce que** lesdits moyens de solidarisation (51, 52, 53) appartiennent au groupe comprenant :
- les moyens de solidarisation par clippage ;
- les moyens de solidarisation par friction.

3. Dispositif indicateur selon l'une quelconque des revendications 1 ou 2, **caractérisé en ce que** lesdits moyens de détermination appartiennent au groupe comprenant :
- les chronomètres ;
- les comptes à rebours.

4. Dispositif indicateur selon l'une quelconque des revendications 1 à 3, **caractérisé en ce que** lesdits moyens de déclenchement comprennent un contacteur.

5. Dispositif indicateur selon l'une quelconque des revendications 1 à 4, **caractérisé en ce que** lesdits moyens de communication appartiennent au groupe comprenant :
- les écrans d'affichage ;
- les sources lumineuses ;
- les sources sonores ;

6. Dispositif selon l'une quelconque des revendications 1 à 5, **caractérisé en ce qu'**il présente une forme de came.

7. Dispositif selon l'une quelconque des revendications 1 à 6, caractérisé que ledit corps creux (20) présente deux chambres intérieures séparées par une cloison (40), une première (21) desdites chambres formant réceptacle pour lesdits moyens de déclenchement, lesdits moyens de détermination et lesdits moyens de communication, la seconde (22) desdites chambres présentant un contour intérieur complémentaire du contour extérieur dudit bouchon (11).

8. Dispositif indicateur selon la revendication 7, **caractérisé en ce que** ladite cloison (40) est souple, ledit contacteur étant positionné dans ladite première chambre (21) à proximité de ladite cloison souple (40).

9. Dispositif indicateur selon l'une quelconque des revendications 7 ou 8, **caractérisé en ce qu'**il comprend un couvercle (50) refermant ladite première chambre (21).

10. Dispositif indicateur selon l'une quelconque des revendications 1 à 10, **caractérisé en ce que** ledit corps (20) et/ou ledit couvercle (50) est au moins partiellement translucide.

## Patentansprüche

1. Abnehmbare Anzeigevorrichtung (10) für wenigstens eine Information, die für die Haltbarkeitsgrenze eines flüssigen Lebensmittels nach dem ersten Öffnen eines Behälters (12) repräsentativ ist, in dem die genannte Flüssigkeit konditioniert ist, wobei der genannte Behälter vom Flaschentyp mit einem Teil ist, der einen Flaschenhals (70) bildet und der einen den genannten Flaschenhals bedeckenden Verschluss (11) umfasst, wobei die genannte Anzeigevorrichtung (10) einen Verschlussaufsatz bildet, der einen Hohlkörper (20) umfasst, der Folgendes aufnimmt:
- Mittel zum Auslösen der Ermittlung von wenigstens einer Information, die für eine Dauer repräsentativ ist;
- Mittel zum Ermitteln einer Information, die für die seit dem genannten Auslösen verstrichene Dauer repräsentativ ist;
- Mittel zum Übermitteln von wenigstens einer Information, die für die genannte verstrichene Dauer repräsentativ ist,
wobei der genannte Hohlkörper (20) Mittel zum reversiblen Verbinden (51, 52, 53, 62) mit dem genannten Verschluss (11) umfasst.

2. Anzeigevorrichtung nach Anspruch 1, **dadurch gekennzeichnet, dass** die genannten Verbindungsmittel (51, 52, 53) zu der Gruppe gehören, die Folgendes umfasst:
- Verbindungsmittel durch Aufklemmen;
- Verbindungsmittel durch Reibung.

3. Anzeigevorrichtung nach Anspruch 1 oder 2, **dadurch gekennzeichnet, dass** die genannten Ermittlungsmittel zu der Gruppe gehören, die Folgendes umfasst:
- Zeitmessvorrichtungen;
- Rückwärtszähler.

4. Anzeigevorrichtung nach einem der Ansprüche 1 bis 3, **dadurch gekennzeichnet, dass** die genannten Auslösemittel einen Kontaktgeber beinhalten.

5. Anzeigevorrichtung nach einem der Ansprüche 1 bis 4, **dadurch gekennzeichnet, dass** die genannten Kommunikationsmittel zu der Gruppe gehören, die Folgendes umfasst:
- Anzeigeschirme;
- Lichtquellen;
- Schallquellen.

6. Vorrichtung nach einem der Ansprüche 1 bis 5, **dadurch gekennzeichnet, dass** sie eine Nockenform aufweist.

7. Vorrichtung nach einem der Ansprüche 1 bis 6, **dadurch gekennzeichnet, dass** der genannte Hohlkörper (20) zwei Innenkammern aufweist, die durch eine Trennwand (40) getrennt sind, wobei eine erste (21) der genannten Kammern eine Aufnahme für die genannten Auslösemittel, die genannten Ermittlungsmittel und die genannten Kommunikationsmittel bildet, wobei die zweite (22) der genannten Kammern eine Innenkontur aufweist, die komplementär zur Außenkontur des genannten Verschlusses (11) ist.

8. Anzeigevorrichtung nach Anspruch 7, **dadurch gekennzeichnet, dass** die genannte Trennwand (40) flexibel ist, wobei der genannte Kontaktgeber in der genannten ersten Kammer (21) in der Nähe der genannten flexiblen Trennwand (40) positioniert ist.

9. Anzeigevorrichtung nach Anspruch 7 oder 8, **dadurch gekennzeichnet, dass** sie eine Abdeckung (50) umfasst, die die genannte erste Kammer (21) bedeckt.

10. Anzeigevorrichtung nach einem der Ansprüche 1 bis 10, **dadurch gekennzeichnet, dass** der genannte Körper (20) und/oder die genannte Abdeckung (50) wenigstens teilweise lichtdurchlässig ist/sind.

## Claims

1. Removable indicating device (10) for at least one item of information representing the use-by date of a liquid food after the first opening of a container (12) in which the said liquid is packaged, the said container being of the bottle type having a part forming a neck (70) and comprising a stopper (11) closing the said neck, the said indicating device (10) constituting an over-stopper comprising a hollow body (20) housing:
- means for activating the determination of at least one item of information representing a period of time;
- means for determining an item of information representing the period of time which has elapsed since the said activation;
- means for communicating at least one item of information representing the said period of time which has elapsed,
the said hollow body (20) having means (51, 52, 53, 62) for reversible attachment to the said stopper (11).

2. Indicating device according to Claim 1, **characterised in that** the said means of attachment (51, 52, 53) belong to the group comprising:
- means of attachment by clipping;
- means of attachment by friction.

3. Indicating device according to either of Claims 1 or 2, **characterised in that** the said determining means belong to the group comprising:
- timers;
- countdown devices.

4. Indicating device according to any of Claims 1 to 3, **characterised in that** the said activating means comprise a contactor.

5. Indicating device according to any of Claims 1 to 4, **characterised in that** the said communicating means belong to the group comprising:
- display screens;
- light sources;
- sound sources.

6. Device according to any of Claims 1 to 5, **characterised in that** it has the shape of a cam.

7. Device according to any of Claims 1 to 6, **characterised in that** the said hollow body (20) has two internal chambers separated by a partition (40), a first (21) of the said chambers forming a receptacle for the said activating means, the said determining means and the said communicating means, the second (22) of the said chambers having an internal contour which is complementary to the external contour of the said stopper (11).

8. Indicating device according to Claim 7, **characterised in that** the said partition (40) is flexible, the said contactor being positioned in the said first chamber (21), close to the said flexible partition (40).

9. Indicating device according to either of Claims 7 or 8, **characterised in that** it comprises a lid (50) which closes the said first chamber (21).

10. Indicating device according to any of Claims 1 to 10, **characterised in that** the said body (20) and/or the said lid (50) is at least partially translucent.
